# EUROPÄISCHE PATENTSCHRIFT

(11) **EP 3 179 875 B1**
(45) Veröffentlichungstag und Bekanntmachung des Hinweises auf die Patenterteilung: **29.09.2021**
(21) Anmeldenummer: 15753658.2
(22) Anmeldetag: 11.08.2015
(51) Int. Cl.: A43B 7/14, A43B 13/14, A43B 17/02

(54) **SCHUH**
SHOE
CHAUSSURE

(30) Priorität: 11.08.2014 DE 202014006327 U
(43) Veröffentlichungstag der Anmeldung: 21.06.2017
(73) Patentinhaber: Globalmind GmbH, 21029 Hamburg (DE)
(72) Erfinder: KRECKER, Wolfgang, 22941 Hammoor (DE)
(74) Vertreter: Glawe, Delfs, Moll
(86) Internationale Anmeldenummer: PCT/EP2015/068422
(87) Internationale Veröffentlichungsnummer: WO 2016/023888

(56) Entgegenhaltungen:
- EP-A1- 0 060 353
- WO-A1-93/18677
- WO-A1-2005/013743
- WO-A1-2008/140195
- WO-A1-2011/043507
- US-A- 4 183 155
- US-A- 5 894 687
- US-A- 5 896 681

## Beschreibung

Die vorliegende Erfindung betrifft einen Schuh für einen menschlichen Fuß. Der Schuh umfasst eine an der Unterseite des Schuhs angeordnete Laufsohle, einen oberhalb der Laufsohle angeordneten Schuhkörper zur Aufnahme des Fußes sowie eine Auflagefläche für die Unterseite des Fußes.

Solche Schuhe werden bereits seit Urzeiten verwendet, um die Füße vor Umgebungseinflüssen zu schützen. Zudem dienen Schuhe als Bekleidungsstücke, welche auch ästhetische Zwecke erfüllen. Aus den Dokumenten US 5,894,687, US 5,896,681, WO 93/18677 und EP 0 060 353 sind außerdem Schuheinlagen mit fluidgefüllten Materialdepots offenbart, welche zur Stoßabsorption oder zur Massage des Fußes dienen. Aus der WO 2005/013743 A1 ist zudem eine Massagesohle mit einer Pumpe zum Befördern von Luft in eine Mehrzahl von Luftkammern bekannt, wobei bei Ausdehnung der Luftkammern eine Mehrzahl von Noppen gegen die Unterseite des Fußes gedrückt wird. Schließlich ist aus der WO 2001/043507 A1 eine Schuhsohle zur Stimulierung von Akkupunkturpunkten an der Fußunterseite bekannt.

Vor diesem Hintergrund ist es die Aufgabe der vorliegenden Erfindung, einen verbesserten Schuh vorzustellen, welcher die Gesundheit des Trägers und insbesondere die Durchblutung der Füße und Beine positiv beeinflusst. Gelöst wird diese Aufgabe mit den Merkmalen des unabhängigen Anspruchs 1. Vorteilhafte Ausführungsformen finden sich in den Unteransprüchen.

Zunächst werden einige im Rahmen der Erfindung verwendete Begriffe erläutert. Die Auflagefläche des Schuhs ist so gestaltet, dass die Unterseite eines menschlichen Fußes darauf abgestellt werden kann, insbesondere kann ein in den Schuhkörper eingeführter Fuß mit seiner Unterseite auf der Auflagefläche abgestellt werden. Der Schuh kann zwischen dem Schuhkörper und der Laufsohle eine Mehrzahl von Zwischensohlen aufweisen. Die nach oben gerichtete Fläche der obersten Zwischensohle bildet dann üblicherweise die Auflagefläche. Die Zwischensohlen und auch die Laufsohle können eine gewisse Elastizität aufweisen, so dass sich die Auflagefläche an die Kontur der Unterseite des Fußes anpasst und so ein bequemes Stehen ermöglicht.

Wenn die Fußunterseite in vertikaler Richtung auf die Auflagefläche abgestellt wird, berühren die Ferse, der Mittelfuß (zwischen Ferse und Fußballen), der Fußballen und die Zehen des Fußes Bereiche der Auflagefläche, welche im Rahmen der Erfindung als Fersenbereich, Mittelfußbereich, Fußballenbereich und Zehenbereich bezeichnet werden. Die Auflagefläche erstreckt sich in Längsrichtung von einem hinteren Ende, an dem der Fersenbereich angeordnet ist, zu einem vorderen Ende, an dem der Zehenbereich angeordnet ist. Jede zwischen dem Schuhkörper und der Laufsohle angeordnete Zwischenlage bzw. Zwischensohle weist ebenfalls einen Fersenbereich, einen Fußballenbereich und einen Zehenbereich auf, welcher jeweils in vertikaler Richtung unterhalb des entsprechenden Bereiches der Auflagefläche angeordnet ist.

Wenn ein Teilbereich des funktionalen Abschnitts belastet wird, bedeutet dies, dass eine Kraft von oben auf diesen Teilbereich einwirkt. Beispielsweise findet eine Belastung des Fersenbereichs des funktionalen Abschnitts statt, wenn eine Person, welche den erfindungsgemäßen Schuh angezogen hat, ihr Gewicht auf die Fersen verlagert. Eine Belastung eines Teilbereichs des funktionalen Abschnitts kann mit einer Verschiebung dieses Teilbereichs relativ zum Schuhkörper nach unten einhergehen.

Die erfindungsgemäßen Merkmale führen während des Gehens oder Laufens zu einer kontinuierlichen Verschiebung von Teilbereichen des funktionalen Abschnittes relativ zum Schuhkörper nach oben. Da der Fuß vom Schuhkörpers umgeben ist und somit im Wesentlichen relativ zum Schuhkörper fixiert ist, führt die Verschiebung eines Teilbereiches des funktionalen Abschnittes dazu, dass der Teilbereich von unten gegen die Fußsohle des Trägers drückt. Die Unterseite des Fußes wird dadurch im Bereich des funktionalen Abschnittes stimuliert, was einen positiven Einfluss auf die Durchblutung von Füßen und Beinen hat. So wird beim Gehen oder Laufen üblicherweise bei jedem Schritt zunächst die Ferse auf den Boden abgesetzt. Dadurch wird zunächst der Fersenbereich des funktionalen Abschnittes belastet, so dass in einem anderen Bereich des funktionalen Abschnitts, beispielsweise zwischen dem Fersenbereich und dem Fußballenbereich, die Unterseite des Fußes stimuliert wird. In einer bevorzugten Ausführungsform ist daher der erste Teilbereich des funktionalen Abschnitts im Fersenbereich der Auflagefläche angeordnet. Bevorzugt ist zudem der zweite Teilbereich des funktionalen Abschnitts zwischen dem Fersenbereich und dem Fußballenbereich der Auflagefläche angeordnet.

Im Rahmen der Erfindung wird ausgenutzt, dass eine solche Stimulation der Fußsohle einen positiven Einfluss auf die Durchblutung des Fußes und der Beine hat, da insbesondere der venöse Rückstrom durch die Stimulation verstärkt wird.

Die durch den Fuß verlaufenden Venen werden durch die periodischen Stimulationen beim Gehen oder Laufen verstärkt zu Kontraktionen und Expansionen angeregt, so dass die Blutzirkulation erhöht wird. Dies kann beispielsweise zu einer Verringerung des Thromboserisikos und zu einer allgemeinen Verbesserung des Gesundheitszustandes führen.

In einer bevorzugten Ausführungsform ist die Laufsohle an ihrer Unterseite nach außen hin gewölbt. Die Wölbung erstreckt sich bevorzugt in Längsrichtung der Laufsohle. Diese Ausgestaltung führt dazu, dass beim Laufen oder Gehen ein definiertes Abrollen des Fußes stattfinden kann, was zu einer verbesserten periodischen Stimulation der Fußsohle führt.

Es ist weiterhin von Vorteil, wenn der zweite Teilbereich des funktionalen Abschnitts an der Innenseite der Auflagefläche angeordnet ist. Untersuchungen haben nämlich gezeigt, dass eine Stimulation im innen liegenden Bereich der Fußsohle, insbesondere zwischen der Ferse und den Fußballen, zu einer effektiven Anregung des venösen Rückstromes führt.

In einer bevorzugten Ausführungsform weist der funktionale Abschnitt ein Materialdepot auf, in dem ein verschiebbares Material angeordnet ist. Bevorzugt wird das verschiebbare Material bei Belastung des ersten Teilbereichs des funktionalen Abschnitts in Richtung des zweiten Teilbereichs des funktionalen Abschnitts verschoben. Die Definition, dass "der funktionale Abschnitt ein Materialdepot aufweist", erfordert nicht, dass das Materialdepot auf dem funktionalen Abschnitt der Auflagefläche aufliegt. Umfasst sind auch Ausführungsformen, bei denen das Materialdepot unterhalb der Auflagefläche angeordnet ist. Es können auch zwischen dem Materialdepot und der Auflagefläche eine oder mehrere Zwischenlagen bzw. Zwischensohlen angeordnet sein.

Durch eine Verschiebung des verschiebbaren Materials zum zweiten Teilbereich des funktionalen Abschnitts vergrößert sich die vertikale Ausdehnung des Materialdepots im zweiten Teilbereich. Dadurch wird vom verschiebbaren Material innerhalb des Materialdepots Druck auf den Fuß ausgeübt und die Fußunterseite stimuliert. Beispielsweise wird beim Laufen oder Gehen zunächst die Ferse belastet, so dass sich das verschiebbare Material in den Mittelfußbereich zwischen der Ferse und dem Fußballen verschiebt und einen Druck auf den Fuß ausübt. Beim anschließenden Abrollen des Fußes wird dieser Druck zunächst weiter erhöht. Sobald der vordere Teil des Fußes im Laufe des Abrollens stärker belastet wird als der hintere Teil, wird das verschiebbare Material zurück in Richtung des hinteren Endes der Auflagefläche verschoben. Der Druck auf die Unterseite des Mittelfußbereichs lässt dadurch wieder nach. Bei nachfolgenden Schritten wiederholt sich dieser Vorgang, so dass der Mittelfußbereich der Fußsohle eine periodische mechanische Stimulation erfährt.

Das Materialdepot kann zwischen zwei Sohlen bzw. Zwischensohlen angeordnet werden. Dies kann aber den Nachteil haben, dass das Materialdepot zu einer unerwünschten, d.h. von einer Belastung des Materialdepots unabhängigen permanenten Erhöhung der Auflagefläche in vertikaler Richtung führt. Die kann für den Benutzer unbequem sein. In einer bevorzugten Ausführungsform umfasst der erfindungsgemäße Schuh daher eine Sohle bzw. Zwischensohle, welche eine Aussparung für das Materialdepot aufweist, wobei das Materialdepot in der Aussparung angeordnet ist. Indem das Materialdepot in der Aussparung angeordnet ist, kommt es nur zu einer weniger starken oder zu gar keiner unerwünschten Erhöhung der Auflagefläche in vertikaler Richtung.

Das Materialdepot besteht vorzugsweise aus einer vorzugsweise flexiblen Hülle, die einen Innenraum umschließt, in dem das verschiebbare Material angeordnet ist. Das Materialdepot kann vollständig mit dem verschiebbaren Material gefüllt sein. In diesem Fall ist der Innenraum vollständig mit dem verschiebbaren Material gefüllt. Eine Verschiebung des verschiebbaren Materials kann dann mit einer elastischen Dehnung der Hülle einhergehen. Bevorzugt ist das Materialdepot aber nicht vollständig mit dem verschiebbaren Material gefüllt. In diesem Fall ist zumindest ein Teil des Innenraums des Materialdepots frei von verschiebbarem Material. Eine Verschiebung ist bei nicht vollständiger Füllung leichter möglich, da innerhalb des Innenraums ein Freiraum besteht, in den das verschiebbare Material verschoben werden kann. Das verschiebbare Material kann eine Flüssigkeit, ein Gel, eine Paste, elastische oder flexible Festkörper, oder auch ein Gas, beispielsweise Luft, umfassen. Das verschiebbare Material kann auch Partikel eines Festkörpers umfassen, beispielsweise eine Mehrzahl von Kügelchen.

Bevorzugt ist die Ausdehnung des zweiten Teilbereichs des funktionalen Abschnitts in Querrichtung der Auflagefläche kleiner als die Ausdehnung des ersten Teilbereichs des funktionalen Abschnitts. Diese Ausgestaltung ist insbesondere dann vorteilhaft, wenn der funktionale Bereich ein Materialdepot aufweist. In diesem Fall kann bei Belastung des ersten Teilbereichs aufgrund dessen größerer Ausdehnung in Querrichtung eine größere Menge des verschiebbaren Materials verschoben werden. Im zweiten Teilbereich findet dann eine verstärkte Ausdehnung des Materialdepots in vertikaler Richtung statt, welche zu einer verstärkten Stimulation des Fußes führt. Insbesondere kann zur Realisierung dieses Vorteils auch die Fläche des ersten Teilbereichs des funktionalen Abschnitts größer sein als die Fläche des zweiten Teilbereichs des funktionalen Abschnitts.

Erfindungsgemäß ist vorgesehen, dass der Schuh eine Zwischensohle aufweist, welche im zweiten Teilbereich des funktionalen Abschnitts ein elastisches Material aufweist. Das elastische Material stellt sicher, dass die Verschiebung des zweiten Teilbereichs des funktionalen Abschnitts möglichst ungehindert an die gewünschte Stelle zur Fußsohle weitergeleitet wird. Wenn der funktionale Bereich ein Materialdepot aufweist, ist die Zwischensohle bevorzugt oberhalb des Materialdepots angeordnet. Die Zwischensohle schützt dann einerseits das Materialdepot und erlaubt andererseits eine ungehinderte Ausdehnung des Materialdepots in vertikaler Richtung im zweiten Teilbereich des funktionalen Abschnitts.

Erfindungsgemäß ist weiterhin vorgesehen, dass das elastische Material in Längsrichtung stärker dehnbar ist als in Querrichtung. Dies ermöglicht eine zielgenaue Druckübertragung auf die gewünschte Stelle der Fußsohle. Beispielsweise wird ein unerwünschtes Ausweichen des Materialdepots in Querrichtung durch die verminderte Dehnbarkeit des elastischen Materials in Querrichtung verhindert.

Nachfolgend wird die vorliegende Erfindung anhand eines exemplarischen Ausführungsbeispiels unter Bezugnahme auf die beigefügten Zeichnungen erläutert. Es zeigen:
- Figur 1:: einen erfindungsgemäßen Schuh in einer Explosionsansicht von schräg oben;
- Figur 2:: eine Ansicht einer erfindungsgemäßen Auflagefläche von oben;
- Figur 3:: eine Aufsicht auf eine erste Zwischensohle eines erfindungsgemäßen Schuhs;
- Figur 4:: eine Aufsicht auf eine erste und eine darüber liegende zweite Zwischensohle eines erfindungsgemäßen Schuhs.

Figur 1 zeigt einen erfindungsgemäßen Schuh in einer dreidimensionalen Explosionsansicht von schräg oben. Der Schuh umfasst einen Schuhkörper 14 mit einer Öffnung 15, durch die ein Fuß in den Schuhkörper 14 eingeführt werden kann. Unterhalb des Schuhkörpers 14 sind drei Zwischensohlen 16, 17 und 18 angeordnet. Die Zwischensohle 18 weist ein Materialdepot 21 auf, welches in Figur 3 noch genauer gezeigt ist. Die Zwischensohle 17 weist außerdem ein elastisches Material 23 auf, welches in Figur 4 genauer zu sehen ist. Unterhalb der Zwischensohle 18 befindet sich eine Laufsohle 13 mit einer Wabenstruktur 25. Eine solche Wabenstruktur ist aus der DE 20 2010 010 359 U1 bekannt und dient dazu, den Halt des Fußes beim Gehen zu vermindern. Durch den verminderten Halt wird die Fußmuskulatur gestärkt, da der Körper aktiv im Gleichgewicht gehalten werden muss. Der Effekt der vorliegenden Erfindung wird dadurch verstärkt, da durch die Stärkung der Fußmuskulatur die Durchblutung von Füßen und Beinen weiter verbessert wird. Die Wabenstruktur 25 ist allerdings kein notwendiger Bestandteil der vorliegenden Erfindung.

Wenn ein (in den Figuren nicht gezeigter) Fuß in den Schuhkörper 14 eingeführt wird, kommt die Unterseite des Fußes mit einer in Figur 1 nicht gezeigten Auflagefläche in Kontakt. Die Auflagefläche 30 ist in Figur 2 in einer Ansicht von oben dargestellt. An einem hinteren Ende 19 der Auflagefläche 30 ist ein Fersenbereich 22 angeordnet, welcher mit der Ferse des Fußes in Kontakt steht. In Richtung des vorderen Endes 33 der Auflagefläche 30 schließen sich an den Fersenbereich 22 ein Mittelfußbereich 31, ein Fußballenbereich 20 und ein Zehenbereich 32 an. Der Einfachheit halber werden im Folgenden die entsprechenden Teilbereiche der Zwischensohlen 16, 17 und 18 sowie der Laufsohle 13 ebenfalls als Fersenbereich 22, Mittelfußbereich 31, Fußballenbereich 20 sowie Zehenbereich 32 bezeichnet.

Figur 3 zeigt die Zwischensohle 18 in einer Ansicht von oben. Zwischen dem hinteren Ende 19 und dem Fußballenbereich 20 ist ein Materialdepot 21 angeordnet. Die Zwischensohle 18 umfasst dazu eine dem Materialdepot 21 entsprechende Aussparung. Das Materialdepot 21 ist in die Aussparung eingelegt und mit der Zwischensohle 18 verklebt. In dem Materialdepot 21 ist ein in Figur 3 nicht gezeigtes verschiebbares Material angeordnet. Im Mittelfußbereich 31 weist das Materialdepot 21 in Querrichtung eine kleinere Ausdehnung auf als im Fersenbereich 22. Insbesondere läuft das Materialdepot 21 zwischen dem Fersenbereich 22 und dem Mittelfußbereich 20 zum vorderen Ende der Auflagefläche hin spitz zu. Außerdem ist das Materialdepot 21 im Mittelfußbereich 31 an der Innenseite der Zwischensohle 18 angeordnet. Bei Belastung des Fersenbereichs 22 kommt es dadurch, wie oben bereits beschrieben, zu einer effektiven Stimulation eines gewünschten Bereiches der Fußsohle.

Figur 4 zeigt die Zwischensohle 18 sowie die darauf auffliegende Zwischensohle 17 in einer Aufsicht. Zwischen dem Fersenbereich 22 und dem Fußballenbereich 20 weist die Zwischensohle 17 ein elastisches Material 23 auf. Das elastische Material 23 ist in Längsrichtung stärker dehnbar als in Querrichtung.

## Patentansprüche

1. Schuh für einen menschlichen Fuß, umfassend eine an der Unterseite des Schuhs angeordnete Laufsohle (13), einen oberhalb der Laufsohle (13) angeordneten Schuhkörper (14) zur Aufnahme des Fußes und eine Auflagefläche (30) für die Unterseite des Fußes, wobei die Auflagefläche (30) einen funktionalen Abschnitt aufweist, welcher zwischen dem hinteren Ende (19) der Auflagefläche (30) und einem Fußballenbereich (20) der Auflagefläche (30) angeordnet ist, wobei bei einer Belastung eines ersten Teilbereichs des funktionalen Abschnitts ein zweiter Teilbereich des funktionalen Abschnitts relativ zum Schuhkörper (14) nach oben verschoben wird, **dadurch gekennzeichnet, dass** der Schuh eine Zwischensohle (17) aufweist, welche im zweiten Teilbereich des funktionalen Abschnitts ein elastisches Material (23) aufweist, wobei das elastische Material (23) in Längsrichtung stärker dehnbar ist als in Querrichtung.

2. Schuh nach Anspruch 1, **dadurch gekennzeichnet, dass** der erste Teilbereich des funktionalen Abschnitts im Fersenbereich (22) der Auflagefläche (30) angeordnet ist und dass der zweite Teilbereich des funktionalen Abschnitts zwischen dem Fersenbereich (22) und dem Fußballenbereich (20) der Auflagefläche (30) angeordnet ist.

3. Schuh nach einem der Ansprüche 1 oder 2, **dadurch gekennzeichnet, dass** die Laufsohle (13) an ihrer Unterseite (24) nach außen hin gewölbt ist, wobei die Wölbung bevorzugt in Längsrichtung ausgerichtet ist.

4. Schuh nach einem der Ansprüche 1 bis 3, **dadurch gekennzeichnet, dass** der zweite Teilbereich des funktionalen Abschnitts an der Innenseite der Auflagefläche (30) angeordnet ist.

5. Schuh nach einem der Ansprüche 1 bis 4, **dadurch gekennzeichnet, dass** der funktionale Abschnitt ein Materialdepot (21) aufweist, in dem ein verschiebbares Material angeordnet ist, wobei das verschiebbare Material bei Belastung des ersten Teilbereichs des funktionalen Abschnitts in Richtung des zweiten Teilbereichs des funktionalen Abschnitts verschoben wird.

6. Schuh nach Anspruch 5, **dadurch gekennzeichnet, dass** der Schuh eine Sohle bzw. Zwischensohle umfasst, welche eine Aussparung für das Materialdepot aufweist, wobei das Materialdepot in der Aussparung angeordnet ist.

7. Schuh nach einem der Ansprüche 1 bis 6, **dadurch gekennzeichnet, dass** die Ausdehnung des zweiten Teilbereichs des funktionalen Abschnitts in Querrichtung der Auflagefläche (30) kleiner ist als die Ausdehnung des ersten Teilbereichs des funktionalen Abschnitts.

8. Schuh nach einem der Ansprüche 1 bis 7, **dadurch gekennzeichnet, dass** die Fläche des ersten Teilbereichs des funktionalen Abschnitts größer ist als die Fläche des zweiten Teilbereichs des funktionalen Abschnitts.

9. Schuh nach einem der Ansprüche 5 bis 8, **dadurch gekennzeichnet, dass** das Materialdepot (21) nicht vollständig mit dem verschiebbaren Material gefüllt ist.

10. Schuh nach einem der Ansprüche 5 bis 8, **dadurch gekennzeichnet, dass** das Materialdepot (21) vollständig mit dem verschiebbaren Material gefüllt ist, wobei eine Verschiebung des verschiebbaren Materials mit einer elastischen Dehnung der Hülle des Materialdepots (21) einhergeht.

## Claims

1. Shoe for a human foot, comprising an outsole (13) which is disposed on the lower side of the shoe, a shoe body (14) which for receiving the foot is disposed above the outsole (13), and a bearing face (30) for the lower side of the foot, wherein the bearing face (30) has a functional portion which is disposed between the rear end (19) of the bearing face (30) and a ball of the foot region (20) of the bearing face (30), wherein, when a first sub-region of the functional portion is under stress, a second sub-region of the functional portion is displaced upwards relative to the shoe body (14), **characterized in that** the shoe has an intermediate sole (17) which in the second sub-region of the functional portion has an elastic material (23), wherein the elastic material (23) is capable of expanding more in the longitudinal direction than in the transverse direction.

2. Shoe according to Claim 1, **characterized in that** the first sub-region of the functional portion is disposed in the heel region (22) of the bearing face (30), and **in that** the second sub-region of the functional portion is disposed between the heel region (22) and the ball of the foot region (20) of the bearing face (30).

3. Shoe according to one of Claims 1 or 2, **characterized in that** the outsole (13) on the lower side (24) thereof is convex, wherein the convexity is preferably aligned in the longitudinal direction.

4. Shoe according to one of Claims 1 to 3, **characterized in that** the second sub-region of the functional portion is disposed on the inside of the bearing face (30).

5. Shoe according to one of Claims 1 to 4, **characterized in that** the functional portion has a material deposit (21) in which a displaceable material is disposed, wherein the displaceable material, when the first sub-region of the functional portion is under stress, is displaced in the direction of the second sub-region of the functional portion.

6. Shoe according to Claim 5, **characterized in that** the shoe comprises a sole, or an intermediate sole, respectively, which has a recess for the material deposit, wherein the material deposit is disposed in the recess.

7. Shoe according to one of Claims 1 to 6, **characterized in that** the extent of the second sub-region of the functional portion in the transverse direction of the bearing face (30) is smaller than the extent of the first sub-region of the functional portion.

8. Shoe according to one of Claims 1 to 7, **characterized in that** the area of the first sub-region of the functional portion is larger than the area of the second sub-region of the functional portion.

9. Shoe according to one of Claims 5 to 8, **characterized in that** the material deposit (21) is not completely filled with the displaceable material.

10. Shoe according to one of Claims 5 to 8, **characterized in that** the material deposit (21) is completely filled with the displaceable material, wherein a displacement of the displaceable material is associated with an elastic expansion of the casing of the material deposit (21).

## Revendications

1. Chaussure pour pied humain, comprenant une semelle extérieure (13) disposée du coté inférieur de la chaussure, un corps de chaussure (14) disposé au-dessus de la semelle extérieure (13) et destiné à recevoir le pied et une surface d'appui (30) destinée au côté inférieur du pied, la surface d'appui (30) comportant une portion fonctionnelle qui est disposée entre l'extrémité arrière (19) de la surface d'appui (30) et une zone d'éminence de pied antérieure (20) de la surface d'appui (30), lorsqu'une première sous-zone de la portion fonctionnelle est contrainte, une deuxième sous-zone de la portion fonctionnelle est déplacée vers le haut par rapport au corps de chaussure (14), **caractérisée en ce que** la chaussure a une semelle intermédiaire (17) qui est une matière élastique dans la deuxième sous-zone de la portion fonctionnelle (23), la matière élastique (23) étant plus extensible dans la direction longitudinale que dans la direction transversale.

2. Chaussure selon la revendication 1, **caractérisée en ce que** la première sous-zone de la portion fonctionnelle est disposée dans la zone de talon (22) de la surface d'appui (30) et **en ce que** la deuxième sous-zone de la portion fonctionnelle est disposée entre la zone de talon (22) et la zone d'éminence de pied antérieure (20) de la surface d'appui (30).

3. Chaussure selon l'une des revendications 1 et 2, **caractérisée en ce que** la semelle extérieure (13) est bombée vers l'extérieur sur son côté inférieur (24), le bombement étant de préférence orientée dans la direction longitudinale.

4. Chaussure selon l'une des revendications 1 à 3, **caractérisée en ce que** la deuxième sous-zone de la portion fonctionnelle est disposée du côté intérieur de la surface d'appui (30).

5. Chaussure selon l'une des revendications 1 à 4, **caractérisée en ce que** la portion fonctionnelle comporte un dépôt de matière (21) dans lequel est disposé une matière déplaçable, la matière déplaçable étant déplacée en direction de la deuxième sous-zone de la portion fonctionnelle lorsque la première sous-zone de la portion fonctionnelle est contrainte.

6. Chaussure selon la revendication 5, **caractérisée en ce que** la chaussure comprend une semelle ou semelle intermédiaire qui comporte un évidement destiné au dépôt de matière, le dépôt de matière étant disposé dans l'évidement.

7. Chaussure selon l'une des revendications 1 à 6, **caractérisée en ce que** l'extension de la deuxième sous-zone de la portion fonctionnelle dans la direction transversale de la surface d'appui (30) est inférieure à l'extension de la première sous-zone de la portion fonctionnelle.

8. Chaussure selon l'une des revendications 1 à 7, **caractérisée en ce que** la surface de la première sous-zone de la portion fonctionnelle est plus grande que la surface de la deuxième sous-zone de la portion fonctionnelle.

9. Chaussure selon l'une des revendications 5 à 8, **caractérisée en ce que** le dépôt de matière (21) n'est pas complètement rempli de matière déplaçable.

10. Chaussure selon l'une des revendications 5 à 8, **caractérisée en ce que** le dépôt de matière (21) est entièrement rempli de matière déplaçable, un déplacement de matière déplaçable s'accompagnant d'une extension élastique de l'enveloppe du dépôt de matériau (21).
